# EUROPÄISCHE PATENTSCHRIFT

(11) **EP 1 009 881 B1**
(45) Veröffentlichungstag und Bekanntmachung des Hinweises auf die Patenterteilung: **23.07.2003**
(21) Anmeldenummer: 97935416.4
(22) Anmeldetag: 28.08.1997
(51) Int. Cl.: E01D 19/06, E01C 11/12

(54) **VERBINDUNGSKONSTRUKTION FÜR BAUTEILE UND VERFAHREN ZUR HERSTELLUNG DER VERBINDUNGSKONSTRUKTION**
CONNECTING STRUCTURE FOR BUILDING ELEMENTS AND PROCESS FOR PRODUCING SAID CONNECTING STRUCTURE
STRUCTURE DE RACCORDEMENT POUR ELEMENTS DE CONSTRUCTION ET SON PROCEDE DE FABRICATION

(43) Veröffentlichungstag der Anmeldung: 21.06.2000
(73) Patentinhaber: RSAG Reparatur- und Sanierungstechnik AG, 8304 Wallisellen (CH)
(72) Erfinder: JERMANN, Johann, 2504 Biel (CH); JERMANN, Paul, 2504 Biel (CH)
(74) Vertreter: Bollhalder, Renato
(86) Internationale Anmeldenummer: CH9700314
(87) Internationale Veröffentlichungsnummer: WO99011867

(56) Entgegenhaltungen:
- DE-B- 2 842 171
- DE-U- 8 811 187
- FR-A- 1 152 335
- FR-A- 2 717 512
- GB-A- 1 051 881
- GB-A- 1 152 908
- US-A- 3 245 328
- US-A- 5 171 100

## Beschreibung

Die Erfindung betrifft eine Verbindungskonstruktion für Bauteile gemäss dem Oberbegriff des Patentanspruchs 1. Die Erfindung betrifft weiterhin ein Verfahren zur Herstellung einer derartigen Verbindungskonstruktion.

Solche Verbindungskonstruktionen sind bekannt und werden bei festen Bauteilen verwendet, die infolge ungleichmässiger Erwärmung oder Abkühlung eine unterschiedliche Dehnung oder Schrumpfung erfahren, so zum Beispiel als Uebergangskonstruktion für Fahrbahnen bei Brücken. Die Strassendecke ist bei einem solchen Uebergang unterbrochen, so dass die temperaturbedingte Dehnung und Schrumpfung der Brückenfahrbahn und der festen Fahrbahn aufgefangen werden kann. Dazu ist eine Metallkonstruktion vorgesehen, welche zum Beispiel mit Spiel ineinandergreifende Metallprofile aufweist.

Aus der deutschen Auslegeschrift DE-B-28 42 171 ist eine Abdeckung für Dehnungsfugen bekannt, bei der im Überdeckungsbereich der Fuge ein blockförmiger Streifen aus einem Elastomer vorgesehen ist, welcher mit Wendeln versehen ist, die mit ihren Enden zugfest mit den Anschlussteilen verbunden sind. Die winkelförmigen Anschlussteile ragen bis an die Oberfläche, wodurch bei der unvermeidbaren Abnutzung der Fahrbahnfläche Unebenheiten entstehen, die beim Überfahren durch den Verkehr unerwünschte Geräusche mit sich bringen. Zudem ist der Streifen im mittleren Bereich nicht unterstützt, so dass längerfristig eine Verformung des Streifens auftritt.

Der Erfindung liegt die Aufgabe zugrunde, eine gattungsgemässe Verbindungskonstruktion zu schaffen, welche eine spielfreie und gleichmässig abnutzbare Verbindung ermöglicht, zuverlässig an den Bauteilen befestigt werden kann und eine hohe Tragfähigkeit aufweist.

Erfindungsgemäss wird dies durch die Merkmale des Patentanspruchs 1 erreicht. Die elastische Verbindungsschicht ergibt eine spielfreie, kontinuierliche Verbindung, wobei die flexiblen Bewehrungsmittel die auf die Verbindungsschicht wirkenden Verformungskräfte aufnehmen und verteilen, und somit gewährleisten, dass die Verbindungsschicht nicht abreisst. Die auf der einen Seite gleitend gelagerte Grundplatte fängt die Belastungen durch die Verkehrsteilnehmer effizient auf. Der mit der Verbindungskonstruktion zu bildende Fahrbahnübergang weist keine exponierten Metallteile auf, wodurch auch längerfristig ein äusserst niedriger Lärmpegel gewährleistet werden kann.

Weitere vorteilhafte Ausführungsformen gehen aus den obhängigen Ansprüchen hervor.

Nachfolgend wird eine beispielsweise Ausführungsform der Erfindung an Hand der Zeichnung näher erläutert. Es zeigt:
- Fig. 1: eine seitliche, schematische Schnittansicht einer Verbindungskonstruktion gemäss der Erfindung.

In der Figur 1 ist eine seitliche, schematische Schnittansicht einer Verbindungskonstruktion gemäss der Erfindung, nämlich eines Fahrbahnübergangs, wiedergegeben. Die Bauteile sind hier also Fahrbahnabschnitte mit jeweils einer Trag- oder Unterkonstruktion 1 aus Beton und einer Oberschicht, bestehend aus einer Isolationsschicht 2, einem Ausgleichsbelag 3 und einem Deckbelag 4. Die Unterkonstruktionen 1 sind in einem Abstand zueinander angeordnet und in einem verbindungsseitigen Randbereich jeweils frei von der Oberschicht. Eine Verbindungsschicht 5 ist überlappend auf den Unterkonstruktionen 1 und zwischen den Oberschichten 2, 3, 4 vorgesehen. Die Oberfläche dieser Verbindungsschicht 5 bildet, zusammen mit den Oberflächen der Deckbeläge 4, eine im Wesentlichen kontinuierliche Fläche. Die Verbindungsschicht 5 ist elastisch ausgeführt, wie im folgenden näher erläutert wird.

Die Verbindungsschicht 5 ist mit Mitteln zum Aufnehmen und Verteilen der auftretenden Verformungskräfte versehen. Diese Mittel sind flexibel ausgeführt und fest mit den beiden Bauteilen verbunden. Bei der durch die Dehnung oder die Schrumpfung verursachte relative Bewegung der Bauteile werden die Mittel verformt, wobei sie durch die auftretende Mantelreibung das Material der Verbindungsschicht 5 mitnehmen und somit die Verbindungsschicht 5 gleichmässig mitverformen. Auf diese Weise verteilen die Mittel die Verformungskräfte (Dehnungs- oder Schrumpfungskräfte) gleichmässig über die Verbindungsschicht 5 und gewährleisten so, dass diese nicht von den Bauteilen 1 - 4 abreisst. Die Mittel haben also eine Bewehrungsfunktion und werden daher Bewehrungsmittel genannt.

Die flexiblen Bewehrungsmittel umfassen im gezeigten Beispiel mindestens eine Spiralfeder 7, die in der Verbindungsschicht 5 eingegossen ist und deren Enden mittels Lager 6 an den jeweiligen Bauteilen befestigt sind. Die Federn 7 sind in Dehnungs- bzw. Schrumpfrichtung verformbar. Die Hauptverformungsrichtung entspricht der Fahrbahnrichtung. Vorzugsweise ist eine Reihe von parallel nebeneinander angeordneten Federn 7 mit jeweiligen Lagern 6 vorgesehen. Die Federn 7 sind vorgespannte Zugfedern.

In einer weiteren, nicht gezeigten Ausführungsform umfassen die flexiblen Bewehrungsmittel eine dehnbare Federmatte, welche bei nachlassender Belastung dazu neigt, wieder ihre ursprüngliche Form anzunehmen. Auch ein perforiertes, federndes Blech oder ein Wellblech mit einem Lochraster wäre als Bewehrungsmittel verwendbar. Die gezeigte Ausführungsform mit den Spiralfedern 7 hat jedoch den Vorteil, dass die Reibung zwischen den eingegossenen Federn und dem umgebenden Material der Verbindungsschicht 5 bei einer Relativbewegung der Bauteile hoch genug ist, um eine wirksame Verteilung der auf die Verbindungsschicht 5 wirkenden Verformungskräfte und somit eine gleichmässige Verformung der Verbindungsschicht 5 zu gewährleisten. Zudem sind die Federn 7 relativ einfach zu montieren.

Unter der Verbindungsschicht 5 ist eine die Unterkonstruktionen 1 teilweise überlappende Grundplatte 8 aus Metall vorgesehen, welche fest mit einer der beiden Unterkonstruktionen (in der Figur 1: rechts) und gleitend mit der anderen Unterkonstruktion (in der Figur 1: links) verbunden ist. Diese Grundplatte 8 ist auf der einen Seite (rechts) mittels einer Gummi-Trennungsmatte 9 und auf der anderen Seite (links) mittels eines Gleitlagers 10 aus Kunststoff auf einem jeweiligen Auflager-Winkel 11 der Tragkonstruktionen 1 gelagert. Dadurch ist eine hervorragende Beweglichkeit der Grundplatte 8 relativ zur linken Unterkonstruktion gewährleistet. Weiterhin ist die Grundplatte 8 mit einer Anschlagplatte 12 versehen. Diese dient dazu, das unerwünschte Auftreten von grossen Scherkräften auf Befestigungsmittel 13 (beispielsweise Schrauben) bei einer Relativbewegung der Fahrbahnen zu verhindern.

Die Schrauben 13 dienen zur Befestigung der Grundplatte 8. Auf der einen Seite (rechts) ist die Grundplatte 8 mittels der Schrauben 13 auf der Unterkonstruktion 1 fixiert. Auf der anderen Seite (links) ist die Grundplatte 8 mit einem in Verformungsrichtung länglichen Loch 14 für die Schraube 13 versehen. Die Schraube 13 ist dort auch fest mit der Unterkonstruktion 1 verbunden. Die Grundplatte 8 kann sich mit Hilfe des Gleitlagers 10 und des länglichen Lochs 14 in Verformungsrichtung gegenüber der Tragkonstruktion 1 bewegen.

Zwischen der Verbindungsschicht 5 und der Grundplatte 8 ist eine fest mit derjenigen Unterkonstruktion 1, mit welcher die Grundplatte 8 gleitend verbunden ist, verbundene Deckplatte 15 aus Metall vorgesehen, welche die Grundplatte 8 mindestens teilweise (etwa bis im mittleren Bereich der Verbindungsschicht 5) überlappt. Dadurch werden bei einer Dehnungsbewegung die auf die Grundplatte 8 wirkenden Kräfte aufgefangen. Vorzugsweise ist zwischen dieser Deckplatte 15 und der Grundplatte 8 eine nicht dargestellte Gummi-Trennungsmatte vorgesehen, welche einerseits die Reibung zwischen den Metallplatten bei gegenseitiger Bewegung vermindert, und andererseits dabei auftretende, störende Geräusche verhindert.

Weiterhin sind die Grundplatte 8 und die Deckplatte 15 im mittleren Bereich der Verbindungsschicht 5 (im verbindungsseitigen Randbereich der Deckplatte 15) mindestens teilweise mit einer Schicht 16 zur Trennung von der Verbindungsschicht 5 versehen, welche Schicht 16 in Bezug auf die Verbindungsschicht 5 eine geringe Haftfähigkeit aufweist. Diese Trennungsschicht 16 ist beispielsweise eine Gummifolie.

Die elastische Verbindungsschicht 5 ist ein dehn- und schrumpffähiges polymerisiertes Bitumen. Bei der Einbauphase der Verbindungskonstruktion werden die Grundplatte 8 und die weiteren beschriebenen Teile angeordnet. Die Federn 7 werden vorgespannt und montiert, wonach die erhitzte Vergussmasse eingegossen wird. Die Federn 7 sind aus Stahl und daher hitzebeständig. Die fertige, spielfreie Verbindungskonstruktion ergibt eine ununterbrochene Fahrbahn ohne exponierte Metallteile. Dies hat den bedeutenden Vorteil, dass der Fahrbahnübergang nicht nur wasserdicht, sondern auch beim Ueberfahren durch den Strassenverkehr sehr geräuscharm ist. Die Abnutzung der Fahrbahnoberfläche ist bei der Verbindungskonstruktion nämlich derart gleichmässig, dass die durch die Reifen der Verkehrsteilnehmer verursachten vertikalen Schläge stark reduziert werden. Somit ist die vertikale Beanspruchung der statischen Teile der Verbindungskonstruktion sehr gering, was eine entsprechend lange Lebensdauer mit sich bringt.

Die sichere Befestigung der elastischen Verbindungsschicht 5 an den Bauteilen ist durch die Bewehrungsmittel gewährleistet. Die Haftung des polymerisierten Bitumens an den Bauteilen 1 - 4 würde an sich nicht ausreichen, da die bei der Dehnung und Schrumpfung auftretenden Kräfte sehr gross sind. Diese Kräfte würden die Verbindungsschicht 5 entweder auseinanderreissen oder von den Bauteilen 1 - 4 abreissen. Die Mittel 7 zum Aufnehmen und Verteilen der auf die Verbindungsschicht 5 wirkenden Verformungskräfte sorgen aber dafür, dass sich bei der durch die Dehnung oder Schrumpfung verursachte relative Bewegung der Bauteile die Verbindungsschicht 5 gleichmässig verformt.

Wenn zumindest eine der Fahrbahnen durch Abkühlung einschrumpft, wird der Abstand zwischen den jeweiligen Bauteilen grösser. Die vorgespannten Zugfedern 7 werden weiter ausgezogen, wobei sie das polymerisierte Bitumen der Verbindungsschicht 5 gleichmässig dehnen.

Wenn sich die Fahrbahnen durch Erwärmung dehnen, wird der Abstand zwischen den jeweiligen Unterkonstruktionen 1 kleiner. Jede Feder 7 zieht sich zusammen, wobei sie die Verbindungsschicht 5 wieder gleichmässig schrumpfen lassen.

Die Vorspannung der Federn 7 ist derart, dass sie immer eine Zugkraft ausüben.

In einer Ausführungsform der Erfindung sind (nicht dargestellte) elastische, vertikale Haltemittel zur Vermeidung des Aufwölbens der Verbindungsschicht 5 vorgesehen. Diese bieten eine zusätzliche Sicherheit. Die elastischen vertikalen Haltemittel sind beispielsweise Federn, welche auf der einen Seite mit den flexiblen Bewehrungsmitteln 7 und auf der anderen Seite mit der Grundplatte 8 verbunden sind. Auf diese Weise ist eine pendelnde Bewegung in Dehnungsrichtung möglich, aber eine allfällige vertikale Bewegung der Verbindungsschicht 5 wird stark eingeschränkt.

Bei einem Verfahren zum Herstellen der Verbindungskonstruktion werden die flexiblen Bewehrungsmittel 7 zuerst mit einem geringen Aufwand kalt vorgespannt und montiert. Dann werden die Federn 7 bei der Bildung der Verbindungsschicht 5 durch das Eingiessen der erhitzten Vergussmasse angelassen, d. h. sie werden durch die Erhitzung thermisch behandelt und erhalten ihre definitiven mechanischen Eigenschaften.

## Patentansprüche

1. Verbindungskonstruktion für Dehnung und/oder Schrumpfung erfahrende Bauteile, insbesondere Fahrbahnabschnitte, wobei die Verbindungskonstruktion im Querschnitt betrachtet eine elastische, in einem oberen Bereich metallteilfreie Verbindungsschicht (5) umfasst, welche mit an den Bauteilen (1 - 4) befestigten, flexiblen Bewehrungsmitteln (7) versehen ist, die Bauteile jeweils eine Unterkonstruktion (1) und eine Oberschicht (2, 3, 4) aufweisen, wobei die Unterkonstruktionen (1) in einem Abstand zueinander angeordnet und in den beabstandeten Randbereichen jeweils frei von der Oberschicht (2, 3, 4) sind, und wobei die Verbindungsschicht (5) den Abstand überlappend auf den Unterkonstruktionen (1) und zwischen den Oberschichten (2, 3, 4) vorgesehen ist, so dass ihre Oberfläche zusammen mit den Oberflächen der Oberschichten (2, 3, 4) eine im wesentlichen kontinuierliche Fläche bildet, **dadurch gekennzeichnet, dass** unter der Verbindungsschicht (5) eine die beabstandeten Randbereiche der Unterkonstruktionen (1) teilweise überlappende Grundplatte (8) vorgesehen ist, welche fest mit einer ersten der beiden Unterkonstruktionen (1) und gleitend mit der zweiten Unterkonstruktion verbunden ist, und dadurch, dass die Oberschichten (2, 3, 4) in einem oberen Bereich metallteilfrei sind, so dass die Oberfläche der Verbindungsschicht (5) zusammen mit den Oberflächen der Oberschichten (2, 3, 4) eine metallteilfreie Fläche bildet.

2. Verbindungskonstruktion nach Anspruch 1, **dadurch gekennzeichnet, dass** die Grundplatte (8) auf der einen Seite mittels eines Gummilagers (9) und auf der anderen Seite mittels eines Gleitlagers (10) auf den Unterkonstruktionen (1) gelagert ist.

3. Verbindungskonstruktion nach einem der Ansprüche 1 und 2, **dadurch gekennzeichnet, dass** die Grundplatte (8) mit einer Anschlagplatte (12) versehen ist.

4. Verbindungskonstruktion nach einem der Ansprüche 1 bis 3, **dadurch gekennzeichnet, dass** unter der Verbindungsschicht (5) eine fest mit der zweiten Unterkonstruktion (1) verbundene, die Grundplatte (8) mindestens teilweise überlappende Deckplatte (15) vorgesehen ist.

5. Verbindungskonstruktion nach Anspruch 4, **dadurch gekennzeichnet, dass** die Grundplatte (8) und/oder die Deckplatte (15) mindestens teilweise mit einer Trennungsschicht (16) versehen sind/ist, welche in Bezug auf die Verbindungsschicht (5) eine geringe Haftfähigkeit aufweist.

6. Verbindungskonstruktion nach Anspruch 5, **dadurch gekennzeichnet, dass** die Trennungsschicht (16) eine Gummifolie umfasst.

7. Verbindungskonstruktion nach einem der Ansprüche 1 bis 6, **dadurch gekennzeichnet, dass** die flexiblen Bewehrungsmittel mindestens eine in der Verbindungsschicht (5) eingegossene Feder (7) umfassen, deren Enden an den jeweiligen Bauteilen (1 - 4) gelagert sind.

8. Verbindungskonstruktion nach Anspruch 7, **dadurch gekennzeichnet, dass** die mindestens eine Feder (7) eine vorgespannte Zugfeder ist.

9. Verbindungskonstruktion nach einem der Ansprüche 1 bis 8, **dadurch gekennzeichnet, dass** die flexiblen Bewehrungsmittel eine in der Verbindungsschicht (5) eingegossene Federmatte umfassen.

10. Verbindungskonstruktion nach einem der Ansprüche 1 bis 9, **dadurch gekennzeichnet, dass** elastische vertikale Haltemittel zur Vermeidung des Aufwölbens der Verbindungsschicht (5) vorgesehen sind.

11. Verbindungskonstruktion nach Anspruch 10, **dadurch gekennzeichnet, dass** die elastischen vertikalen Haltemittel Federn sind, welche auf der einen Seite mit den flexiblen Bewehrungsmitteln (7) und auf der anderen Seite mit der Grundplatte (8) verbunden sind.

12. Verbindungskonstruktion nach einem der Ansprüche 1 bis 11, **dadurch gekennzeichnet, dass** die elastische Verbindungsschicht (5) ein polymerisiertes Bitumen umfasst.

13. Verfahren zum Herstellen einer Verbindungskonstruktion nach einem der Ansprüche 1 bis 12, **dadurch gekennzeichnet, dass** die flexiblen Bewehrungsmittel (7) kalt vorgespannt und montiert werden, wonach sie bei der Bildung der Verbindungsschicht (5) durch das Eingiessen der erhitzten Vergussmasse angelassen werden.

## Claims

1. Connecting structure for construction elements subject to expansion and/or shrinkage, particularly sections of roadway, the connecting structure, viewed in cross section, having an elastic connecting layer (5) free from metal parts in an upper region, this layer (5) being provided with flexible reinforcements (7) attached to the components (1-4), the components each having a substructure (1) and an upper layer (2, 3, 4), the substructures (1) being arranged at a spacing from one another and each being free from the upper layer (2, 3, 4) in the spaced-apart edge portions, and wherein the connecting layer (5) is provided on the substructures (1) and between the upper layers (2, 3, 4), overlapping the spacing, in such a way that its surface forms, with the surfaces of the upper layers (2, 3, 4), a substantially continuous surface, **characterised in that** under the connecting layer (5) there is a base plate partially overlapping the spaced-apart edge portions of the substructures (1), which is fixedly connected to a first of the two substructures (1) and is slidably connected to the second substructure, and **in that** the upper layers (2, 3, 4) are free from metal parts in an upper region, so that the surface of the connecting layer (5) together with the surfaces of the upper layers (2, 3, 4) form a surface free from metal parts.

2. Connecting structure according to claim 1, **characterised in that** the base plate (8) is mounted on the substructures (1) by means of a rubber bearing (9) on one side and by means of a friction bearing (10) on the other side.

3. Connecting structure according to one of claims 1 and 2, **characterised in that** the base plate (8) is provided with an impact plate (12).

4. Connecting structure according to one of claims 1 to 3, **characterised in that** underneath the connecting layer (5) is provided a cover plate (15) fixedly attached to the second substructure (1) and at least partially overlapping the base plate (8).

5. Connecting structure according to claim 4, **characterised in that** the base plate (8) and/or the cover plate (15) is or are at least partially provided with a separating layer (16) which has low adhesion with respect to the connecting layer (5).

6. Connecting structure according to claim 5, **characterised in that** the separating layer (16) has a rubber film.

7. Connecting structure according to one of claims 1 to 6, **characterised in that** the flexible reinforcements comprise at least one spring (7) cast in the connecting layer (5), the ends of which are mounted on the respective components (1 - 4).

8. Connecting structure according to claim 7, **characterised in that** the at least one spring (7) is a pretensioned tension spring.

9. Connecting structure according to one of claims 1 to 8, **characterised in that** the flexible reinforcements comprise a spring mat cast in the connecting layer (5).

10. Connecting structure according to one of claims 1 to 9, **characterised in that** elastic vertical retaining means are provided to prevent the connecting layer (5) from bulging upwards.

11. Connecting structure according to claim 10, **characterised in that** the elastic vertical retaining means are springs which are connected to the flexible reinforcements (7) at one end and to the base plate (8) at the other end.

12. Connecting structure according to one of claims 1 to 11, **characterised in that** the elastic connecting layer (5) comprises a polymerised bitumen.

13. Process for producing a connecting structure according to one of claims 1 to 12, **characterised in that** the flexible reinforcements (7) are cold-prestressed and mounted, then as the connecting layer (5) is formed they are tempered by the pouring in of the heated casting composition.

## Revendications

1. Système de joint destiné à des éléments de structure soumis à des dilatations et/ou des contractions, en particulier des tronçons de chaussée, le système de joint comportant, en référence à une coupe transversale, une couche de liaison (5) élastique, sans parties métalliques dans une zone supérieure, laquelle est munie des moyens d'armature (7) flexibles, fixés aux éléments de structure (1-4), et les éléments de structure comportant chacun une structure inférieure (1) et une couche supérieure (2, 3, 4), les structures inférieures (1) étant disposées à distance l'une de l'autre et les zones des bords écartés l'un de l'autre étant dégagées de la couche supérieure (2, 3, 4), et la couche de liaison (5) étant prévue en recouvrement de la distance entre les structures inférieures (1) et entre les couches supérieures (2, 3, 4), de telle sorte que sa face supérieure, conjointement avec les faces supérieures des couches supérieures (2, 3, 4), forme une surface sensiblement continue, **caractérisé en ce qu'**il est prévu en dessous de la couche de liaison (5) une plaque d'assise (8), qui couvre partiellement les zones de bordure écartées l'une de l'autre des structures inférieures (1) et qui est assemblée fermement avec une première des deux structures inférieures (1) et de manière mobile avec la deuxième structure inférieure, et **en ce que** les couches supérieures (2, 3, 4) ne contiennent pas de parties métalliques dans une zone supérieure, de telle sorte que la face supérieure de la couche de liaison (5), conjointement avec les faces supérieures des couches supérieures (2, 3, 4), forme une surface sans parties métalliques.

2. Système de joint selon la revendication 1, **caractérisé en ce que** la plaque d'assise (8) est posée sur les structures inférieures (1) au moyen d'un support en caoutchouc (9) sur un côté et au moyen d'un palier de glissement (10) sur l'autre côté.

3. Système de joint selon l'une quelconque des revendications 1 et 2, **caractérisé en ce que** la plaque d'assise (8) est munie d'une plaque de butée (12).

4. Système de joint selon l'une quelconque des revendications 1 à 3, **caractérisé en ce qu'**en dessous de la couche de liaison (5) est prévue une plaque de recouvrement (15), qui est assemblée fermement avec la deuxième structure inférieure (1) et qui couvre au moins partiellement la plaque d'assise (8).

5. Système de joint selon la revendication 4, **caractérisé en ce que** la plaque d'assise (8) et/ou la plaque de recouvrement (15) est/sont munie(s) au moins partiellement d'une couche de séparation (16), qui possède un pouvoir d'adhérence inférieur à celui de la couche de liaison (5).

6. Système de joint selon la revendication 5, **caractérisé en ce que** la couche de séparation (16) est formée par une feuille en caoutchouc.

7. Système de joint selon l'une quelconque des revendications 1 à 6, **caractérisé en ce que** les moyens d'armature flexibles comportent au moins un ressort (7) qui est coulé dans la couche de liaison (5) et dont les extrémités sont logées au niveau des éléments de structure (1-4) correspondants.

8. Système de joint selon la revendication 7, **caractérisé en ce que** le au moins un ressort (7) est un ressort de traction précontraint.

9. Système de joint selon l'une quelconque des revendications 1 à 8, **caractérisé en ce que** les moyens d'armature flexibles comportent une natte flexible coulée dans la couche de liaison (5).

10. Système de joint selon l'une quelconque des revendications 1 à 9, **caractérisé en ce que** des moyens de retenue verticaux élastiques sont prévus pour empêcher le bombement de la couche de liaison (5).

11. Système de joint selon la revendication 10, **caractérisé en ce que** les moyens de retenue verticaux élastiques sont des ressorts qui sont assemblés d'un côté avec les moyens d'armature (7) flexibles et de l'autre côté avec la plaque d'assise (8).

12. Système de joint selon l'une quelconque des revendications 1 à 11, **caractérisé en ce que** la couche de liaison (5) élastique est réalisée en bitume polymérisé.

13. Procédé de fabrication d'un système de joint selon l'une quelconque des revendications 1 à 12, **caractérisé en ce que** les moyens d'armature (7) flexibles sont précontraints à froid, puis posés, et ensuite, pendant la réalisation de la couche de liaison (5), ils subissent un recuit dû au coulage de la masse de scellement chauffée.
